# EUROPÄISCHE PATENTSCHRIFT

(11) **EP 0 115 552 B1**
(45) Veröffentlichungstag und Bekanntmachung des Hinweises auf die Patenterteilung: **04.11.1987**
(21) Anmeldenummer: 83101104.4
(22) Anmeldetag: 05.02.1983
(51) Int. Cl.: B27N 3/18

(54) **Vorrichtung zur Herstellung von Formteilen**
Apparatus for manufacturing moulded articles
Appareil pour la fabrication de pièces moulées

(43) Veröffentlichungstag der Anmeldung: 15.08.1984
(73) Patentinhaber: Werzalit - Werke J.F. Werz KG, D-7141 Oberstenfeld (DE)
(72) Erfinder: Munk, Edmund, D-7141 Oberstenfeld (DE)
(74) Vertreter: Bögl, Wolfgang, Dipl.-Ing.

## Beschreibung

Die Erfindung betrifft eine Vorrichtung zur Herstellung von dünnwandigen Formteilen aus einem nicht steigfähigen Gemisch von Fasern und einem wärmehärtbaren Kunstharz mit einem Preßwerkzeugunterteil, welches das zu verpressende Gemisch aufnehmende Formhohlräume aufweist, und einem komplementär ausgebildeten Preßwerkzeugoberteil, bei der während des Einfüllens des zu verpressenden Gemisches in die Formhohlräume des Preßwerkzeugunterteils hineinragende Preßmasseteiler vorgesehen sind.

Eine derartige Vorrichtung ist aus der DE-A-3 045 702 bekannt.

Die Erfindung bezieht sich auf die Herstellung solcher verhältnismäßig dünnwandiger Formteile, bei denen wenigstens zwei Bestandteile der Formteiles unter einem steilen Winkel zueinander stehen. Für die Herstellung derartiger Formteile sind das Preßwerkzeugunterteil und das Preßwerkzeugoberteil mit entsprechenden Vertiefungen bzw. Erhöhungen versehen. Das zu verpressende Gemisch wird in der erforderlichen Menge und Füllhöhe in das Preßwerkzeugunterteil eingefüllt. Beim nachfolgenden Einfahren des Preßwerkzeugoberteits sollte dieses das Gemisch insbesondere in den Vertiefungen des Preßwerkzeugunterteils zu den steilen Seitenflächen hin verdichten. Das kann jedoch häufig nicht verwirklicht werden weil das eingefüllte Gemisch wegen seiner faserigen Struktur einen Verbund eingegangen ist, der durch das einfahrende Preßwerkzeugoberteil nicht mehr zu trennen ist.

Das führt zu einer unerwünschten Ansammlung einer zu großen Menge des zu verpressenden Gemisches am Boden der Vertiefungen des Preßwerkzeugunterteils und zu einer zu großen Verdichtung dieser Gemischmenge. Daraus resultiert wieder eine ungleichmäßige Dichte und daher eine ungteichmäßige Festigkeit des fertigen Formteils.

Es ist daher schon eine Vorrichtung bekannt geworden (DE-A-3 045 702) bei welcher in den Formhohlraumen des Preßwerkzeugunterteils ein etwa zentrisch in den Boden des Formhohlraumes schiebbaren Stempel angeordnet ist, welcher von einer Feder betätigt ist.

Diese bekannte Vorrichtung ist recht aufwendig und vermutlich auch anfällig, weil der Stempel in jedem Formhohlraum derart abgedichtet andeordnet sein muß, daß nichts von dem zu pressenden Werkstoff in den Raum gelanden kann, in den der Stempel beim Pressen abgesenkt wird, aber dennoch stets die Leichtgängigkeit des Stempels sichergestellt sein muß.

Die der Erfindung zugrunde liegende Aufgabe besteht deshalb darin eine Vorrichtung zur Herstellung von Formteilen aus einem nicht steigfähigen gemisch anzugeben, welche einfach aufgebaut und einfach zu handhaben ist und dennoch eine gleichmäßige Verdichtung des zu verpressenden Gemisches beim Pressen gestattet.

Diese Aufgabe ist erfindungsgemäß dadurch gelöst, daß die in ihrer Gestalt an die Gestalt der Formhohlraume angepaßten Preßmasseteiler an einem Rahmen befestigt sind und mit diesem vor dem Einfüllen des Gemisches derart zwischen Preßwerkzeugoberteil und Preßwerkzeugunterteil einführbar und gegen das Preßwerkzeugunterteil absenkbar sind, daß die Preßmasseteiler in die Formhohlraume hineinragen.

Bei der erfindungsgemäßen Vorrichtung wird der Preßmasseteiler vor dem Einfüllen des zu verpressenden Gemisches in das Preßwerkzeugunterteil eingesetzt. Während des Einfüllens oder nach dem Einfüllen des zu verpressenden Gemisches kann der Preßmasseteiler eine Vibration in einer oder mehreren Richtung(en) ausführen welche mit der Preßrichtung einen von Null verschiedenen Winkel einschließt. Nachdem die erforderliche Menge des zu verpressenden Gemisches in das Preßwerkzeugunterteil eingefüllt worden ist, wird der Preßmasseteiler aus dem Preßwerkzeugunterteil entfernt, bevor das Preßwerkzeugoberteil in das Preßwerkzeugunterteil einfährt und das Formteil in der erwünschten Weise ohne Dichteschwankungen preßt

Die neue Vorrichtung kann beim Kaltpressen und/oder Heißpressen verwendet werden.

Weitere vorteilhafte Einzelheiten der Erfindung sind in den Ansprüchen 2 bis 6 enthalten. Sie ist nachstehend anhand der Figuren 1 bis 7 näher erläutert. Es zeigen:
Fig. 1 in Vorderansicht ein mit der Vorrichtung herstellbares Formteil,
Fig. 2 in Vorderansicht eine Mehrfachanordnung des Formteils gemäß Fig. 1,
Fig. 3 im Querschnitt eine Presse zur Herstellung des Formteils gemäß Fig. 2 mit dem erfindungsgemäßen Preßmasseteiler während des Füllvorganges,
Fig. 4 den Querschnitt der Presse gemäß Fig. 3 am Ende des Preßvorganges,
Fig. 5 die Draufsicht auf die Unterseite eines pyramidenförmigen Preßmasseteilers,
Fig. 6 die Draufsicht auf die Unterseite eines Preßmasseteilers in Form einer kreuzförmigen Messeranordnung

und Fig. 7 die Draufsicht auf die Unterseite eines kegelförmigen Preßmasseteilers.

Fig 1 zeigt als Ausführungsbeispiel ein mögliches, mit der erfindungsgemäßen Vorrichtung herzustellendes Formteil 1. Bei diesem Formteil 1 handelt es sich um eine Winkelleiste, wie sie beispielsweise bei der Verpackung von quaderförmigen Geräten wie Elektroherden, Waschmaschinen oder dgl., zum Schutz der Kanten benötigt werden. Fig. 1 zeigt nur den Querschnitt der Winkelleiste deren Langserstreckung bei unverändertem Querschnitt in die Zeichenebene hinein verläuft.

Solche Winkelleisten 1 werden jedoch in der Regel nicht als einzelne Formteile hergestellt sondern das gepreßte Formteil besteht aus einer Mehrfachanordnung wie sie aus Fig. 2 erkennbar ist und aus welcher durch Abtrennen an den Linien 2 die einzelnen Winkelleisten 1 gewonnen werden.

Fig. 3 zeigt eine Presse mit den erfindungsgemäßen Preßmasseteilern, welche zur Hersteltung eines Formteils, wie es in Fig. 2 gezeigt ist, vorgesehen sind. Die Presse besitzt ein Preßwerkzeugunterteil 3, das entsprechend der Form des zu pressenden Formteiles gestaltet ist. Fig. 3 verdeutlicht, daß die Form des Preßwerkzeugunterteils 3 sehr steile Flächen aufweist welche unmittelbar oder unter Zwischenschaltung einer ebenen Fläche ineinander übergehen können. Die Presse in Fig. 3 ist während des Füllvorganges gezeigt d.h. das Preßwerkzeugoberteil 4 das gleichfalls entsprechend des zu pressenden Formteils gestaltet ist, befindet sich in seiner oberen Endlage.

Während des Fullvorganges befinden sich die Preßmasseteiler 6 zwischen dem Preßwerkzeugoberteil 4 und dem Preßwerkzeugunterteil 3. Bei dem aus Fig. 3 ersichtlichen Ausführungsbeispiel weisen die Preßmasseteiler die Gestalt von messerartigen Stegen auf welche parallel zueinander an einem Rahmen (durch die Linie 7 angedeutet) befestigt sind. Die messerartigen Stege können erforderlichenfalls sogar bis auf den Boden der Vertiefungen im Preßwerkzeugunterteil 3 ragen. Wenn die Preßmasseteiler 6 ihre Lage in der Presse eingenommen haben dann wird das Gemisch beispielsweise bis zur Linie 8 in das Preßwerkzeugunterteil eingefüllt, wobei während des Füllens oder nach dem Füllen die Preßmasseteiler auch eine Vibration ausführen können.

Das Gemisch zur Herstellung des Formteils besteht aus Fasern wie lignozellulosehaltigen Fasern zerkleinerten und getrockneten Holzspänen, Bagassefasern u.ä. und einem wärmehartenden Kunstharz, wie einem Melamin-Harnstofformaldehyd- oder Phenolformaldehydharz. Anstelle der vorstehend genannten Fasern können aber auch Fasern anderer Werkstoffe, wie Glasfasern und andere allein oder mehrere derselben miteinander gemischt, verwendet werden, denen entsprechende, vorzugsweise organische, Bindemittel zugesetzt sind.

Nach dem Einfüllen des Gemisches in das Preßwerkzeugunterteil und ggf. der Vibration der Preßmasseteiler werden die Preßmasseteiler aus dem Raum zwischen Preßwerkzeugoberteil und Preßwerkzeugunterteil entfernt. Danach wird das Preßwerkzeugoberteil auf das Preßwerkzeugunterteil abgesenkt und dabei das Formteil - wenn es sich um ein einstufiges Preßverfahren handelt - fertig gepreßt.

Die Presse während des Pressens des Formteils ist aus Fig 4 ersichtlich. Danach wird das Preßwerkzeugoberteil 4 wieder nach oben verfahren und das Formteil aus der Presse entnommen.

Die Presse in den Figuren 3 und 4 ist derart ausgebildet daß das Preßwerkzeugunterteil 3 feststehend und das Preßwerkzeugoberteil 4 vertikal von oben nach unten beweglich angeordnet ist. Es ist aber im Prinzip gleichgültig welches der Preßwerkzeuge von oben her gegen das entsprechende Gegenwerkzeug auf die Preßmasse einwirkt. Es ist ebenso möglich daß das untere Werkzeug nach oben eingefahren wird oder daß beide Werkzeuge gegeneinander bewegt werden.

Ebenso ist es möglich daß mit der Presse anders gestaltete Formteile hergestellt werden. So ist es denkbar, daß das Formteil aus der Aneinanderreihung einer Mehrzahl von topfartigen Vertiefungen mit steilen Wanden besteht, welche von zwischen ihnen angeordneten, mehr oder weniger ebenen Flächen auf Abstand gehalten werden. Solche Formteile besitzen beispielsweise die Gestalt von Eiersteigen.

Die Vorrichtung für die Herstellung solcher Formteile ist im Prinzip genau so aufgebaut wie der aus Fig 3 ersichtliche Vorrichtung. Lediglich die in die Vertiefung des Preßwerkzeuges hineinragenden Preßmasseteiler müssen eine entsprechende Gestalt aufweisen, beispielsweise eine pyramidenförmige Gestalt (Fig 5), die Gestalt einer kreuzformigen Messeranordnung (Fig 6) oder die Gestalt eines Kegels (Fig 7). Die Figuren 5 bis 7 zeigen die Draufsicht von unten her auf einen solchen Preßmasseteiler. Es sind aber auch beliebige andere Formen des Preßmasseteilers denkbar, jedoch weisen alle Formen eine mehr oder minder große Ähnlichkeit mit der Form des zu pressenden Formteils auf.

## Patentansprüche

1. Vorrichtung zur Herstellung von dünnwandigen Formteilen aus einem nicht steigfähigen Gemisch von Fasern und einem wärmehärtbaren Kunstharz, mit einem Preßwerkzeugunterteil (3), welches das zu verpressende Gemisch aufnehmende Formhohlräume aufweist, und einem komplementar ausgebildeten Preßwerkzeugoberteil (4), bei der ein während des Einfüllens des zu verpressenden Gemisches in die Formhohlräume des Preßwerkzeugunterteils (3) hineinragende Preßmasseteiler (6) vorgesehen sind,
dadurch gekennzeichnet daß die in ihrer Gestalt an die Gestalt der Formhohlräume angepaßten Preßmasseteiter (6) an einem Rahmen (7) befestigt sind und mit diesem vor dem Einfüllen des Gemisches derart zwischen Preßwerkzeugoberteil (4) und
Preßwerkzeugunterteit (3) einführbar und gegen das Preßwerkzeugunterteil (3) absenkbar sind, daß die Preßmasseteiler (6) in die Formhohlräume hineinragen.

2. Vorrichtung nach Anspruch 1,
dadurch gekennzeichet, daß die Preßmasseteiler als messerartige Stege ausgebildet sind, welche parallel zueinander am Rahmen (7) befestigt sind.

3. Vorrichtung nach Anspruch 1, dadurch gekennzeichnet, daß die Preßmasseteiler aus wenigstens einer am Rahmen (7) befestigten kreuzförmigen Messeranordnung bestehen.

4. Vorrichtung nach Anspruch 1,
dadurch dekennzeichnet, daß die Preßmasseteiler aus wenigstens einem am Rahmen (7) befestigten pyramidenförmigen Korper bestehen.

5. Vorrichtung nach Anspruch 1,
dadurch gekennzeichnet, daß die
Preßmasseteiler aus wenigstens einem am Rahmen (7) befestigten kegelförmigen Körper bestehen.

6. Vorrichtung nach Anspruch 1 und
wenigstens einem der Ansprüche 2 bis 5
dadurch gekennzeichnet, daß der Rahmen (7) mit den Preßmasseteilern mit einem zusätzlichen Antrieb versehen ist, welcher die Preßmasseteiler in die Lage versetzt, eine stetig wiederholte Bewegung in einer mit der Preßrichtung einen von Null verschiedenen Winkel einschließenden Richtung auszuführen.

## Claims

1. Device for the manufacture of thin-walled mouldings from a non-rising mixture composed of fibers and of a thermosetting artificial resin, with a lower pressing tool port (3) having moulding cavities for receiving the mixture to be pressed, and with a complementarily designed upper pressing tool part (4), with there being provided a pressed-compound divider (6) projecting into the moulding cavities of the lower pressing tool port (3) while the mixture to be pressed is being filled in,
characterized in that said pressed-compound dividers (6) which, in their shapes, are adapted to the shapes of said moulding cavities, are mounted to a frame (7) and, together there with and prior to the filling-in of said mixture, are in such a way insertable between said upper pressing tool part (4) and said lower pressing tool part (3), and capable of being lowered against said lower pressing tool part (3) in such a way that said pressed-compound dividers project into said moulding cavities.

2. A device as claimed in claim 1, characterized in that said pressed-compound dividers are designed as knife-shaped ridges mounted paralled in relation with one another to said frame (7).

3. A device as claimed in claim 1, characterized in that said pressed-compound dividers consist of at least one cross-shaped knife arrangement mounted to said frame (7).

4. A device as claimed in claim 1, characterized in that said pressed-compound dividers consist of at least one pyramidal body mounted to said frame (7).

5. A device as claimed in claim 1, characterized in that said pressed-compound dividers consist of at least one conical body mounted to said frame (7).

6. A device as claimed in claim 1 and in at least one of claims 2 to 5, characterized in that said frame (7) together with said pressed-compound dividers, is provided with an additional drive permitting said pressed-compound dividers to perform a continuously repeated movement in a direction which, together with the pressing direction, makes an angle differing from zero.

## Revendications

1. Dispositif permettant de fabriquer des éléments profilé à paroi mince à partir d'une composition non-expansible faite de fibres et d'une résine synthétique thermodurcissable, dispositif qui comprend un outil inférieur de compression (3), presentant des cavités de formage recevant la composition à comprimer, et un outil supérieur de compression (4) de forme complémentaire, et dans lequel sont prévus des organes (6) de répartition de matière compressible, pénétrant dans les cavités de formage de l'outil inférieur de compression (3), lors du remplissage de celles-ci par la composition à comprimer, caractérisé en ce que les organes (6) de répartition de matière compressible, dont la configuration est adaptée à celle des cavités de formage, sont fixés à un cadre (7) et, avant que l'on verse la composition, peuvent, à l'aide de ce cadre, être engagés entre l'outil supérieur de compression (4) et l'outil inférieur de compression (3) et abaissés en direction de l'outil inferieur de compression (3) de telle manière que les organes (6) de répartition de matière compressible pénètrent dans les cavités de formage.

2. Dispositif selon la revendication 1, caractérisé en ce que les organes de répartition de matière compressible sont constitués par des nervures en forme de couteaux qui sont fixées parallèlement entre elles, sur le cadre (7).

3. Dispositif selon la revendication 1, caractérisé en ce que les organes de répartition de matière compressible comprennent au moins un ensemble cruciforme de couteaux fixé au cadre (7).

4. Dispositif selon la revendication 1, caractérisé en ce que les organes de répartition de matière compressible comprennent au moins un corps pyramidal fixé au cadre (7).

5. Dispositif selon la revendication 1, caractérisé en ce que les organes de répartition de matière compressible comprennent au moins un corps de forme conique fixé au cadre (7).

6. Dispositif selon la revendication 1 et l'une au moins des revendications 2 à 5, caractérisé en ce que le cadre (7), portant les organes de répartition de matière compressible, est pourvu d'une commande additionnelle qui est en mesure d'animer les organes de répartition de matière compressible d'un mouvemant répété permanent dans une direction formant avec la direction de compression un angle different de zero.
